# FASCICULE DE BREVET EUROPEEN

(11) **EP 3 529 852 B1**
(45) Date de publication et mention de la délivrance du brevet: **09.09.2020**
(21) Numéro de dépôt: 17783526.1
(22) Date de dépôt: 16.10.2017
(51) Int. Cl.: H01P 5/02, H04B 5/00

(54) **GUIDE D'ONDE MULTICOUCHE COMPRENANT AU MOINS UN DISPOSITIF DE TRANSITION ENTRE DES COUCHES DE CE GUIDE D'ONDE MULTICOUCHE**
MEHRSCHICHTIGER WELLENLEITER MIT MINDESTENS EINER VORRICHTUNG ZUM ÜBERGANG ZWISCHEN DEN SCHICHTEN DIESES MEHRSCHICHTIGEN WELLENLEITERS
MULTILAYER WAVEGUIDE COMPRISING AT LEAST ONE DEVICE FOR TRANSITION BETWEEN THE LAYERS OF THIS MULTILAYER WAVEGUIDE

(30) Priorité: 21.10.2016 FR 1660249
(43) Date de publication de la demande: 28.08.2019
(73) Titulaire: Centre National d'Etudes Spatiales (CNES), 75001 Paris (FR); CENTRE NATIONAL DE LA RECHERCHE SCIENTIFIQUE, 75794 Paris Cedex 16 (FR); Universite Rennes 1, 35065 Rennes Cedex (FR)
(72) Inventeur: CAPET, Nicolas, 31000 Toulouse (FR); FOGLIA MANZILLO, Francesco, 35000 Rennes (FR); TEKKOUK, Karim, Tokyo 145-0061 (JP); SAULEAU, Ronan, 35690 Acigné (FR); ETTORRE, Mauro, 35000 Rennes (FR)
(74) Mandataire: Delorme, Nicolas
(86) Numéro de dépôt international: PCT/EP2017/076359
(87) Numéro de publication internationale: WO 2018/073176

(56) Documents cités:
- EP-A1- 1 783 855
- FR-A1- 2 778 024
- US-A1- 2012 206 311
- US-A1- 2013 012 145
- US-A1- 2015 303 541

## Description

L'invention concerne un guide d'onde multicouche, c'est-à-dire un guide d'onde comprenant plusieurs couches -notamment au moins une pluralité de couches formées d'un matériau diélectrique, dit substrat-, superposées les unes aux autres, avec éventuellement des couches diélectriques intercalaires d'assemblage, les différentes couches ainsi superposées étant gravées de façon à présenter des canaux de guidage dans lesquels une onde électromagnétique à guider se propage. En particulier, l'invention concerne un guide d'onde multicouche comprenant un dispositif de transition entre deux canaux de guidage.

On connaît différentes structures de guides d'onde multicouche. Les différentes couches peuvent notamment être formées de plaques de circuits imprimés maintenues assemblées entre elles par des dispositifs d'assemblage tels que des films adhésifs (couches intercalaires d'assemblage) ou des vis. De tels guides d'onde multicouche peuvent être utilisés en particulier pour la réalisation d'antennes.

Afin de guider des ondes électromagnétiques entre des couches distinctes d'un guide d'onde multicouche, au moins deux canaux de guidage, dits canaux de guidage couplés, s'étendant respectivement dans deux couches distinctes séparées l'une de l'autre d'une couche diélectrique intercalaire présentent chacun une ouverture, les deux ouvertures des deux canaux de guidage couplés étant en regard l'une de l'autre et permettant de transmettre une onde électromagnétique à travers ladite couche diélectrique intercalaire et entre ces deux canaux de guidage couplés.

La publication « A Series Slot Array Antenna for 45° - Inclined Linear Polarization With SIW Technology » Dong-yeon Kim et al., IEEE TRANSACTIONS ON ANTENNAS AND PROPAGATION, VOL. 60, NO. 4, APRIL 2012 décrit un guide d'onde comprenant deux plaques de circuit imprimé (PCB) superposées par l'intermédiaire d'un film adhésif, chacune des plaques de circuits imprimés présentant un réseau de fentes de couplage et de canaux formés de rangées parallèles entre elles de vias métalliques ménagés dans l'épaisseur des plaques.

En pratique le nombre de couches superposées d'un guide d'onde multicouche formé par gravure et empilement de plaques de circuits imprimés est limité, en pratique de 10 à 20 couches en fonction des technologies mises en œuvre.

Les ondes électromagnétiques guidées dans ces guides d'ondes multicouche connus subissent des pertes d'énergie lors de leur transmission entre deux canaux de guidage couplés, résultent notamment d'un mauvais contact électrique, voire de l'absence de contact électrique, entre les canaux de guidage couplés. En particulier, le mauvais contact entre les canaux de guidage couplés entraîne une réflexion des ondes électromagnétiques et peut aussi être à l'origine de radiations parasites et de pertes d'énergie, ces inconvénients étant amplifiés dans le cas d'un défaut d'alignement des canaux de guidage couplés lors de la fabrication du guide d'onde multicouche.

En outre, les publications "Multibeam Pillbox Antenna With Low Sidelobe Level and High-Beam Crossover in SIW Technology Using the Split Aperture Decoupling Method",Karim Tekkouk, Mauro Ettorre, Erio Gandini and Ronan Sauleau, IEEE Trans. Antennas Propag., vol. 63, no. 11, 2015 et "Multibeam multi-layer leaky-wave siw pillbox antenna for millimeter-wave applications", M. Ettorre, R. Sauleau and L. Le Coq, , IEEE Trans. Antennas Propag., vol. 59, no. 4, pp. 1093-1100, Apr. 2011 proposent des guides d'ondes multicouche assurant le contact électrique entre les canaux de guidage couplés mais ne convenant que pour un nombre limité de couches. De plus, l'empilement de ces couches superposées devient compliqué lorsque le nombre de couches superposées augmente.

Par ailleurs, US 2015/0303541 décrit une connexion entre un premier guide d'onde d'une première plaque de circuit imprimé et un deuxième guide d'onde d'une deuxième plaque de circuit imprimé. Les deux guides d'onde sont formés de vias. Le premier guide d'onde présente une ouverture sur une face de la première plaque en regard d'une ouverture du deuxième guide d'onde sur une face de la deuxième plaque. La connexion comprend un film isolant disposé entre les deux plaques de circuit imprimé. En outre, une couche métallique est disposée sur toute la face de chaque plaque présentant l'ouverture du guide d'onde de chaque côté du film isolant. Le film isolant permet d'améliorer la transmission des ondes électromagnétiques. En particulier, le film isolant est constitué d'un matériau déformable sous l'effet d'une pression de sorte que le film isolant présente une forme qui s'adapte aux défauts des plaques et pour éviter une présence de vide entre ces deux plaques afin d'améliorer la connexion entre le premier guide d'onde et le deuxième guide d'onde.

L'invention vise à pallier ces inconvénients.

L'invention vise donc à proposer un guide d'onde multicouche permettant d'assurer une transmission optimale de la puissance d'une onde électromagnétique guidée entre deux couches de ce guide d'onde multicouche.

L'invention vise donc à proposer un tel guide d'onde multicouche dans lequel les pertes de transmission d'énergie électromagnétique entre canaux de guidage couplés est minimisée.

L'invention vise également à proposer un tel guide d'onde multicouche de structure simple et peu coûteuse.

L'invention vise également à proposer un tel guide d'onde multicouche qui soit tolérant aux défauts de fabrication.

L'invention vise également à proposer un tel guide d'onde multicouche comprenant un dispositif de transition entre des couches de ce guide d'onde multicouche permettant d'augmenter le nombre de couches de ce guide d'onde multicouche.

Pour ce faire, l'invention concerne un guide d'onde électromagnétique multicouche comprenant plusieurs couches superposées formant des canaux de guidage d'une onde électromagnétique, et au moins un dispositif de transition comprenant au moins une couche diélectrique intercalaire entre deux canaux de guidage, dits canaux de guidage couplés, se prolongeant selon une direction de transmission d'une onde électromagnétique entre ces canaux de guidage couplés via le dispositif de transition, caractérisé en ce que :
- chaque dispositif de transition comprend au moins un canal d'adaptation s'étendant à partir des canaux de guidage couplés, selon une direction longitudinale sécante à la direction de transmission,
- chaque canal d'adaptation est délimité par au moins deux parois électriquement conductrices, dites parois d'adaptation, espacées l'une de l'autre par ladite couche diélectrique intercalaire dudit dispositif de transition, chaque paroi d'adaptation s'étendant selon la direction longitudinale le long de ladite couche diélectrique intercalaire à partir d'une extrémité, dite extrémité de couplage, d'un canal de guidage couplé, et au moins une paroi d'adaptation s'étendant selon la direction longitudinale sur une longueur choisie pour obtenir une impédance, dite impédance d'entrée, au moins sensiblement nulle entre les parois d'adaptation de ce canal d'adaptation au niveau des extrémités de couplage des canaux de guidage couplés pour optimiser la transmission d'une onde électromagnétique entre les deux canaux de guidage couplés.

Plus particulièrement, les canaux de guidage couplés se prolonge selon ladite direction de transmission au niveau du dispositif de transition. Ainsi, dans certains modes de réalisation de l'invention, les canaux de guidages couplés s'étendent selon un même axe orienté selon ladite direction de transmission. Dans d'autres modes de réalisation de l'invention, les canaux de guidage couplés se prolongent selon ladite direction de transmission mais s'étendent selon un axe sécant à ladite direction de transmission. Par exemple, dans certains modes de réalisation de l'invention, deux canaux de guidage couplés s'étendent perpendiculairement l'un par rapport à l'autre.

La longueur de chaque canal d'adaptation d'un guide d'onde selon l'invention dépend en particulier des caractéristiques de l'onde électromagnétique à transmettre et des caractéristiques de ladite couche diélectrique intercalaire.

En particulier, des phénomènes de champs de franges et d'effets de radiation surviennent aux extrémités de chaque canal d'adaptation opposées aux canaux de guidage et peuvent être représentés par une charge finie et non nulle, dite charge terminale, équivalente à une résistance en parallèle à un condensateur à cette extrémité du canal d'adaptation.

En particulier, la longueur d'au moins une paroi d'adaptation de chaque canal d'adaptation est choisie de façon à minimiser les pertes d'insertion du dispositif de transition. Plus particulièrement, la paroi d'adaptation la moins longue de chaque canal d'adaptation est celle dont la longueur doit être adaptée. Néanmoins, rien n'empêche d'adapter la longueur de chaque paroi d'adaptation d'un canal d'adaptation.

En particulier, l'impédance d'entrée d'un canal d'adaptation est l'impédance de la charge terminale ramenée à l'entrée du canal d'adaptation. La valeur de l'impédance de la charge terminale dépend en général de l'épaisseur et de la permittivité de la couche diélectrique intercalaire et de la permittivité des couches superposées formant des canaux de guidage.

Ainsi, la longueur de chaque canal d'adaptation est ajustée de façon à obtenir une impédance au moins sensiblement nulle, idéalement nulle (court-circuit), entre les parois d'adaptation au niveau des extrémités de couplage de deux canaux de guidage couplés de façon à améliorer la transmission d'une onde électromagnétique en minimisant en particulier les pertes d'énergie. En particulier, l'impédance d'entrée doit être faible pour obtenir un conducteur électrique parfait virtuel entre les deux canaux de guidage couplés. Par conséquent, la conception d'un dispositif de transition selon l'invention est simple et rapide.

La longueur l d'adaptation de chaque canal d'adaptation peut être choisie entre 0,1λ et 0,5λ, où λ est la longueur d'onde électromagnétique qui se propage dans ce canal d'adaptation. Ainsi, la longueur de chaque canal d'adaptation est généralement inférieure aux dimensions des couches superposées du guide d'onde selon l'invention. En outre, la longueur de chaque canal d'adaptation est inférieure à la longueur de la couche diélectrique intercalaire.

Un dispositif de transition d'un guide d'onde multicouche selon l'invention permet de minimiser les pertes d'énergie de transmission induites par l'absence de contact électrique entre deux canaux de guidage couplés. Un dispositif de transition d'un guide d'onde selon l'invention permet également de minimiser la réflexion de l'onde. De plus, la minimisation des pertes d'énergie de transmission d'une onde électromagnétique est obtenue sur une large bande de fréquence (au moins 30% de la fréquence centrale de transmission de l'onde électromagnétique).

Ainsi, le dispositif de transition selon l'invention permet d'obtenir une transmission d'une onde électromagnétique entre deux canaux de guidage couplés similaire à une transmission pouvant être obtenue entre des canaux de guidage qui seraient en contact électriquement. Le dispositif de transition permet donc d'améliorer la transmission d'ondes électromagnétiques entre deux canaux de guidage couplés.

Le fait d'améliorer la transmission d'une onde électromagnétique entre deux canaux de guidage couplés permet d'augmenter considérablement le nombre de canaux de guidage et de couches du guide d'onde multicouche selon l'invention, et donc de faciliter la conception de tels guides d'onde multicouche et d'antennes comprenant de tels guides d'onde multicouche.

En outre, le dispositif de transition présente l'avantage de posséder une structure simple à fabriquer et peu coûteuse.

Par ailleurs, il a été constaté qu'un dispositif de transition d'un guide d'onde selon l'invention est tolérant aux défauts de fabrication, un décalage dans l'alignement des canaux de guidage couplés, et donc de leurs parois d'adaptation, n'entraînant que très peu de pertes d'énergie par rapport à un alignement parfait.

Plus particulièrement les canaux de guidage couplés s'étendent dans deux couches superposées différentes du guide d'onde électromagnétique multicouche. En outre, la couche diélectrique intercalaire s'étend entre deux couches superposées du guide d'onde électromagnétique multicouche, aucun élément conducteur d'électricité permettant une connexion électrique entre ces deux couches superposées n'étant présent entre ces dernières. Ainsi, seule la couche diélectrique intercalaire est présente entre lesdites couches superposées et entre les parois d'adaptation du dispositif de transition. Lesdites couches superposées sont donc isolées électriquement l'une de l'autre.

La direction longitudinale de chaque canal d'adaptation est sécante avec la direction de transmission, c'est-à-dire en particulier qu'elle n'est pas parallèle à cette dernière. L'angle formé entre cette direction longitudinale d'un canal d'adaptation et la direction de transmission peut être quelconque mais est de préférence supérieur à 45°, notamment supérieur à 60°, plus particulièrement compris entre 80° et 90°, valeurs incluses. Ainsi, dans certains modes de réalisation selon l'invention, la direction longitudinale de chaque canal d'adaptation est orthogonale à la direction de transmission. Ainsi, les parois d'adaptation de chaque canal d'adaptation sont orthogonales aux parois de guidage des canaux de guidage.

Dans certains modes de réalisation d'un guide d'onde selon l'invention, au moins un dispositif de transition comprend un unique canal d'adaptation s'étendant d'un côté uniquement à partir des canaux de guidage couplés, selon une direction longitudinale sécante à la direction de transmission.

En variante ou en combinaison au moins un dispositif de transition comprend au moins deux canaux d'adaptation s'étendant à l'opposé l'un de l'autre à partir des canaux de guidage couplés, chaque canal d'adaptation s'étendant selon une direction longitudinale sécante à la direction de transmission.

En variante ou en combinaison au moins un dispositif de transition comprend au moins quatre canaux d'adaptation s'étendant à l'opposé deux à deux les uns des autres à partir des canaux de guidage couplés, répartis à 90° autour des canaux de guidage couplés, chaque canal d'adaptation s'étendant selon une direction longitudinale sécante à la direction de transmission.

Un guide d'onde selon l'invention comprend plusieurs couches superposées pour former des canaux de guidage d'une onde électromagnétique.

En particulier, dans certains modes de réalisation, un guide d'onde selon l'invention est constitué d'au moins une -notamment une seule-pluralité de couches empilées superposées les unes sur les autres et fixées les unes aux autres deux à deux. Au moins deux couches comprennent au moins une lumière, les différentes lumières ménagées à travers les différentes couches étant agencées de façon à former des canaux de guidage au sein du guide d'onde. Ainsi, une onde électromagnétique peut ainsi être guidée dans les différentes lumières de chaque couche du guide d'onde multicouche. En particulier, un guide d'onde selon l'invention comprend au moins un dispositif de transition entre deux canaux de guidage couplés s'étendant respectivement à travers l'épaisseur de deux couches superposées par l'intermédiaire d'une couche diélectrique intercalaire. Les faces des couches adjacentes définissent un plan, dit plan principal, la direction en épaisseur des différentes couches étant orthogonale à ce plan principal. De préférence, la direction de transmission est au moins sensiblement orthogonale au plan principal de chaque couche. Rien n'empêche cependant que la direction de transmission soit non orthogonale, plus ou moins inclinée par rapport à la normale au plan principal de chaque couche, c'est-à-dire par rapport à la direction de l'épaisseur de chaque couche.

Dans certains de ces modes de réalisation, un guide d'onde selon l'invention est formé d'une pluralité de plaques de fabrication de circuit imprimé (PCB) empilées les unes sur les autres par l'intermédiaire de films adhésifs. Chaque plaque de fabrication de circuit imprimé comprend au moins une épaisseur de matériau diélectrique, dit substrat, et au moins une épaisseur de matériau électriquement conducteur appliquée sur au moins une face principale du substrat. Chaque film adhésif interposé entre deux plaques de fabrication de circuits imprimés constitue une couche diélectrique intercalaire. Les canaux de guidage peuvent être formés au moins pour partie par un procédé de gravure/dépôt des plaques de fabrication de circuits imprimés. Un tel procédé de gravure/dépôt permet en particulier de réaliser des trous à travers l'épaisseur de chaque plaque ou de l'épaisseur de matériau électriquement conducteur de chaque plaque et/ou de déposer un matériau électriquement conducteur, tel que du cuivre, pour former des pistes en surface du substrat ou des vias ou de placages de vias (un via est une connexion en matériau électriquement conducteur, en général en forme de cylindre de révolution creux ou plein, ménagée dans ou à travers l'épaisseur d'au moins une couche de matériau solide diélectrique, cf. par exemple « Electromagnetics for High-Speed Analog and Digital Communication Circuits » de Ali M.Niknejad, publié en 2007). D'autres variantes de réalisation peuvent être envisagées, par exemple par superposition de couches de matériau diélectrique (dit substrat), fixées les unes aux autres mais à distance les unes des autres, une couche d'air étant ménagée entre chaque couche de substrat, cette couche d'air constituant une couche diélectrique intercalaire. Cette couche d'air peut être non voulue, due à des erreurs de fabrication, en particulier lors de la fabrication de guides d'onde creux. Cette couche d'air entraîne des pertes de transmission d'ondes électromagnétiques entre deux canaux de guidage en l'absence d'un dispositif de transition selon l'invention. Le dispositif de transition selon l'invention permet donc de minimiser les pertes de transmission d'ondes électromagnétiques entre deux canaux de guidage couplés liées à cette couche d'air.

Dans certains modes de réalisation un guide d'onde selon l'invention comprend plusieurs empilements de couches superposées les unes sur les autres, les différents empilements étant juxtaposés deux à deux l'un à côté de l'autre, au moins un dispositif de transition étant ménagé entre deux empilements juxtaposés, c'est-à-dire entre deux canaux de guidage couplés s'étendant respectivement dans chaque empilement et parallèlement au plan principal des couches de chaque empilement. Dans ces modes de réalisation, la direction de transmission est donc parallèle au plan principal des couches de chaque empilement, et la direction longitudinale des canaux d'adaptation peut être orthogonale au plan principal des couches de chaque empilement. Là encore, chaque empilement peut être en particulier formé d'une pluralité de plaques de fabrication de circuits imprimés empilées les unes sur les autres par l'intermédiaire de films adhésifs. D'autres variantes de réalisation de chaque empilement peuvent être envisagées par exemple comme indiqué ci-dessus.

Dans certains modes de réalisation selon l'invention, chaque paroi d'adaptation d'au moins un canal d'adaptation est formée d'une couche métallique. Par exemple, une couche métallique peut être une lame métallique ou une pluralité de vias électriquement conducteurs séparés et juxtaposés parallèles les uns aux autres. Ainsi, un canal d'adaptation comprend deux parois d'adaptation, chaque paroi d'adaptation étant formée par une lame métallique. Dans certaines variantes de réalisation, un canal d'adaptation comprend deux parois d'adaptation, chaque paroi d'adaptation étant formée par une pluralité de vias électriquement conducteurs. Dans certaines autres variantes de réalisation, un canal d'adaptation comprend une première paroi d'adaptation formée par une lame métallique et une deuxième paroi formée par une pluralité de vias électriquement conducteurs.

En particulier, on sait qu'une telle pluralité de vias juxtaposés est, du point de vue de la transmission de l'onde électromagnétique, équivalente à une lame métallique continue, dès lors que la distance séparant deux vias adjacents est inférieure à une distance prédéterminée dépendant de la longueur d'onde de l'onde électromagnétique. La réalisation d'une paroi de guide d'onde par des vias juxtaposés présente l'avantage de permettre une fabrication collective par des procédés de gravure/dépôt rapides et économiques, à l'aide de machines traditionnelles déjà largement en exploitation à l'échelle industrielle.

Dans certains modes de réalisation de l'invention, chaque via d'une paroi d'adaptation s'étend le long de ladite couche diélectrique intercalaire à partir d'une extrémité de couplage d'un canal de guidage couplé selon la direction longitudinale du canal d'adaptation.

En outre, dans certains autres modes de réalisation, chaque via d'une paroi d'adaptation s'étend orthogonalement à la direction longitudinale du canal d'adaptation et à la direction de transmission.

Dans certains modes de réalisation d'un guide d'onde selon l'invention, la couche diélectrique intercalaire est interposée entre deux desdites couches superposées dans lesquelles s'étendent les canaux de guidage couplés. En outre, chaque paroi d'adaptation s'étend entre la couche diélectrique intercalaire et l'une des précédentes couches superposées.

En particulier, dans certains de ces modes de réalisation d'un guide d'onde selon l'invention, la couche diélectrique intercalaire est interposée entre deux couches de substrat diélectrique dans lesquelles s'étendent les canaux de guidage couplés. En outre, chaque paroi d'adaptation s'étend entre la couche diélectrique intercalaire et l'une des couches de substrat diélectrique.

Dans certains modes de réalisation, chaque couche d'un guide d'onde multicouche selon l'invention dans laquelle s'étend un canal de guidage couplé comprend une épaisseur d'un matériau diélectrique solide et rigide, dit substrat, commun aux différentes couches du guide d'onde superposées les unes aux autres deux à deux par l'intermédiaire d'une couche diélectrique intercalaire qui peut ou non être formée du même substrat. Par exemple, de tels canaux de guidage sont décrits dans la publication « A Multilayer LTCC Solution for Integrating 5G Access Point Antenna Modules », F. Foglia Manzillo et al., in IEEE Transactions on Microwave Theory and Techniques, vol. 64, no. 7, pp. 2272-2283, July 2016.

En particulier, la couche diélectrique intercalaire est disposée entre des faces, dites faces de couplage, de deux couches de substrat diélectrique. En outre, les extrémités de couplage des canaux de guidage débouchent sur ces faces de couplage. Ainsi, les parois d'adaptation de chaque canal d'adaptation sont placées entre une face de couplage d'une des couches de substrat diélectrique comprenant un canal de guidage couplé et la couche diélectrique intercalaire du dispositif de transition. Dans ces modes de réalisation, les canaux d'adaptation sont parallèles aux faces d'assemblage des couches de substrat diélectrique.

Un dispositif de transition d'un guide d'onde selon l'invention permet ainsi d'assurer une transmission d'onde électromagnétique entre des canaux de guidage couplés de plusieurs couches superposées en minimisant les pertes d'énergie.

Par ailleurs, chaque canal de guidage couplé est délimité par au moins deux parois électriquement conductrices, dites parois de guidage, espacées l'une de l'autre. Ainsi, lorsqu'un canal de guidage couplé est délimité uniquement par deux parois de guidage, ce canal de guidage est dit « guide d'onde à plaques parallèles ». Ainsi, il est possible d'obtenir un mode de propagation transverse électrique-magnétique quasi-TEM dans de tels canaux de guidage couplés.

Dans certains modes de réalisation, chaque canal de guidage couplé est délimité par des parois de guidage parallèles deux à deux et agencées pour former une section droite transversale polygonale - notamment rectangulaire-du canal de guidage couplé. Un tel canal de guidage peut être qualifié de « guide d'onde rectangulaire » (souvent désigné par l'acronyme RW, de l'anglais « rectangular waveguide »). Ainsi, il est possible d'obtenir un mode de propagation transverse électrique TE₁₀ dans un tel canal de guidage. Dans certains modes de réalisation d'un guide d'onde multicouche selon l'invention présentant des canaux de guidage couplés formant des guides d'onde rectangulaires, les parois d'adaptation du dispositif de transition peuvent êtres de parois périphériques de l'extrémité de couplage de chaque canal de guidage.

Par exemple, une paroi de guidage peut être formée d'une pluralité de vias électriquement conducteurs juxtaposés parallèles les uns aux autres.

Ainsi, dans certains modes de réalisation, chaque paroi de guidage d'au moins un canal de guidage couplé est une plaque métallique.

Dans certaines variantes de réalisation, chaque paroi de guidage d'au moins un canal de guidage couplé est formée d'une pluralité de vias électriquement conducteurs.

Dans certaines autres variantes de réalisation, au moins une paroi de guidage d'au moins un canal de guidage couplé est formée d'une plaque métallique et au moins une autre paroi de guidage de ce canal de guidage couplé est formée d'une pluralité de vias électriquement conducteurs.

Un canal de guidage dont les parois de guidage sont formées par des vias juxtaposés permet de guider une onde électromagnétique de façon similaire à un canal de guidage dont les parois de guidage sont formées par des plaques métalliques. L'orientation des vias est la même sur deux parois de guidage parallèles d'un canal de guidage couplé. En particulier, lorsqu'un canal de guidage est un guide d'onde rectangulaire les vias sont orientés dans la même direction que celle d'un champ *̅E̅*̅ relatif au mode électromagnétique que l'on souhaite avoir dans le canal de guidage. En outre, lorsqu'un canal de guidage est un guide d'onde à plaque parallèle, les vias sont orientés orthogonalement à la direction d'un champ *̅E̅*̅ relatif au mode électromagnétique que l'on souhaite avoir dans le canal de guidage.

En particulier, dans certains modes de réalisation, les vias d'au moins une paroi de guidage d'au moins un canal de guidage s'étendent parallèlement à la direction de transmission.

Par ailleurs, de préférence, les vias des parois de guidage de deux canaux de guidage couplés sont alignés les uns par rapport aux autres ce qui permet d'améliorer la transmission d'une onde électromagnétique entre ces canaux de guidage couplés.

En outre, dans certains autres modes de réalisation, les vias d'au moins une paroi de guidage d'au moins un canal de guidage s'étendent orthogonalement à la direction de transmission.

L'invention s'étend également à une antenne comprenant au moins un guide d'onde selon l'invention.

En particulier, une antenne selon l'invention peut être une antenne présentant une structure du type dit CTS, de l'anglais « Continuous Transverse Stub » telle que décrite par exemple par US6101705.

L'invention s'étend également à un procédé de fabrication d'un guide d'onde électromagnétique multicouche comprenant plusieurs couches superposées formant des canaux de guidage d'une onde électromagnétique, et au moins un dispositif de transition comprenant au moins une couche diélectrique intercalaire entre deux canaux de guidage, dits canaux de guidage couplés, se prolongeant selon une direction de transmission d'une onde électromagnétique entre ces canaux de guidage couplés via le dispositif de transition, caractérisé en ce que le dispositif de transition est fabriqué de sorte que :
- chaque dispositif de transition comprend au moins un canal d'adaptation s'étendant à partir des canaux de guidage couplés, selon une direction longitudinale sécante à la direction de transmission,
- chaque canal d'adaptation est délimité par au moins deux parois électriquement conductrices, dites parois d'adaptation, espacées l'une de l'autre par ladite couche diélectrique intercalaire dudit dispositif de transition, chaque paroi d'adaptation s'étendant selon la direction longitudinale le long de ladite couche diélectrique intercalaire à partir d'une extrémité, dite extrémité de couplage, d'un canal de guidage couplé, et au moins une paroi d'adaptation s'étendant selon la direction longitudinale sur une longueur choisie pour obtenir une impédance, dite impédance d'entrée, au moins sensiblement nulle entre les parois d'adaptation de ce canal d'adaptation au niveau des extrémités de couplage des canaux de guidage couplés pour optimiser la transmission d'une onde électromagnétique entre les deux canaux de guidage couplés.

L'invention concerne également un guide d'onde multicouche comprenant un dispositif de transition de deux canaux de guidage du guide d'onde multicouche, un procédé de fabrication d'un tel guide d'onde multicouche et une antenne comprenant un tel guide d'onde multicouche caractérisés en combinaison par tout ou partie des caractéristiques mentionnées ci-dessus ou ci-après.

D'autres buts, caractéristiques et avantages de l'invention apparaîtront à la lecture de la description suivante donnée à titre non limitatif et qui se réfère aux figures annexées dans lesquelles :
- les figures 1 à 5 sont des vues schématiques en perspective de guides d'onde multicouche selon cinq modes de réalisation de l'invention,
- la figure 6 est une vue schématique en coupe longitudinale du guide d'onde multicouche de la figure 1 dont les canaux de guidage ne sont pas parfaitement alignés,
- la figure 7 est un premier schéma du circuit équivalent d'un guide d'onde multicouche selon l'invention comprenant deux canaux de guidage et un dispositif d'adaptation,
- la figure 8 est un deuxième schéma du circuit équivalent d'un guide d'onde multicouche selon l'invention comprenant deux canaux de guidage et un dispositif d'adaptation,
- la figure 9 est une vue schématique en perspective d'un guide d'onde multicouche selon un sixième mode de réalisation de l'invention,
- les figures 10 et 11 sont des vues schématiques en coupe longitudinale d'un guide d'onde multicouche selon différents modes de réalisation présentant deux canaux de guidage s'étendant orthogonalement l'un par rapport à l'autre,
- les figures 12 et 13 sont des vues schématiques en coupe longitudinale d'un guide d'onde multicouche selon différents modes de réalisation adapté pour former un diviseur de puissance,
- la figure 14 est une vue schématique en coupe longitudinale d'un guide d'onde multicouche selon un mode de réalisation selon l'invention comprenant cinq couches de substrat formant un réseau multicouche d'alimentation dit en chandelier,
- la figure 15 est une vue schématique en coupe dans l'épaisseur d'un exemple d'une partie de structure d'antenne selon l'invention à fentes rayonnantes,
- la figure 16 est une vue schématique en coupe longitudinale d'un guide d'onde multicouche selon un autre mode de réalisation selon l'invention comprenant cinq couches de substrat formant un réseau multicouche d'alimentation dit en chandelier.

Un guide d'onde 20 multicouche selon l'invention tel que représenté sur les figures 1 à 6 et 8 comprend au moins deux canaux 21 de guidage.

Chaque canal 21 de guidage s'étend longitudinalement selon une direction 22 de transmission et est délimité transversalement par au moins deux parois électriquement conductrices, dites parois 23 de guidage, espacées l'une de l'autre par un matériau 24 diélectrique. Ainsi, chaque canal 21 de guidage permet de guider une onde électromagnétique entre ses parois 23 de guidage. Les canaux 21 de guidage présentent une même impédance caractéristique Z_{C1}.

Les parois 23 de guidage délimitant transversalement un canal 21 de guidage sont par ailleurs, symétriques deux à deux par rapport à un plan, dit plan de transmission, parallèle à ces parois 23 de guidage et équidistant des parois 23 de guidage, ce plan de transmission étant un plan médian du canal 21 de guidage.

Le matériau 24 diélectrique interposé entre deux parois 23 de guidage d'un canal 21 de guidage peut être de l'air ou bien tout autre matériau solide diélectrique approprié. Par exemple, l'élément 24 diélectrique présente un coefficient de permittivité diélectrique relative compris entre 1 et 10, néanmoins rien n'empêche d'avoir un tel coefficient supérieur à 10.

Dans certains modes de réalisation les canaux 21 de guidage du guide d'onde 20 multicouche sont intégrés dans des couches 25 d'un même matériau diélectrique solide et rigide, dit substrat, du guide d'onde 20 multicouche, superposées deux à deux. Le substrat utilisé est choisi en fonction des applications du guide d'onde multicouche. En particulier, le substrat est généralement un substrat organique de faible permittivité diélectrique relative, c'est-à-dire inférieure à 4. Par exemple, le substrat peut être un matériau composite formé de polytétrafluoroéthylène et de fibres de verre tel que le RT/duroid ® 5880 afin de transmettre des ondes électromagnétiques à haute fréquence. Le substrat peut également être une mousse diélectrique dont la permittivité diélectrique relative est proche de celle de l'air (*εᵣ* = 1).

En particulier, dans certains de ces modes de réalisation, chaque couche 25 est une plaque de fabrication de circuit imprimé (PCB). Chaque couche 25 comprend alors une épaisseur de matériau diélectrique, dit substrat, et une épaisseur de matériau électriquement conducteur appliquée sur ses deux faces principales du substrat.

Chaque couche 25 de substrat présente au moins une face externe, dite face de couplage, de sorte que, lorsque les couches 25 de substrat sont superposées, une face de couplage d'une couche 25 de substrat est en regard d'une face de couplage d'une autre couche superposée. De préférence, les faces de couplage des couches 25 de substrat sont planes et parallèles entre elles. Ainsi, les couches du guide d'onde sont plus facilement superposables.

Un guide d'onde multicouche selon le mode de réalisation de l'invention représenté à la figure 1, comprend deux canaux 21 de guidage, dits canaux 21 de guidage couplés, se prolongeant axialement mais étant séparés l'un de l'autre de façon à avoir une absence de contact électrique entre ces deux canaux 21 de guidage. Une extrémité, dite extrémité de couplage, d'un canal 21 de guidage couplé est ainsi en regard d'une extrémité de couplage d'un autre canal 21 de guidage couplé de sorte qu'une onde électromagnétique peut être transmise entre ces deux canaux 21 de guidage couplés.

En particulier, les deux canaux 21 de guidage couplés sont intégrés respectivement dans deux couches 25 de substrat séparées à distance l'une de l'autre. Une onde électromagnétique peut alors être transmise entre ces deux couches 25 de substrat du guide d'onde 20 multicouche. Les couches 25 de substrat du guide d'onde 20 multicouche sont ainsi superposées de sorte que les extrémités de couplage des canaux 21 de guidage couplés de deux couches 25 de substrat superposées sont en regard l'une de l'autre mais distante l'une de l'autre.

La direction 22 de transmission est, de préférence, orthogonale à la face de couplage de chaque couche 25 de substrat.

En outre, chaque canal 21 de guidage couplé est délimité transversalement par deux parois 23 de guidage. Le canal 21 de guidage est ainsi un guide d'onde à plaques parallèles. En particulier, chaque canal 21 de guidage couplé est délimité par deux plaques 26 métalliques parallèles et de mêmes dimensions.

Plus particulièrement, les parois 23 de guidage délimitant un même côté de deux canaux 21 de guidage couplés sont placées sur un même plan de façon à ce que les deux canaux 21 de guidage couplés soient parfaitement alignés.

Le guide d'onde 20 multicouche comprend, pour chaque paire de canaux 21 de guidage couplé, un dispositif 28 de transition des deux canaux 21 de guidage couplés. Ce dispositif 28 de transition comprend une couche 29 diélectrique intercalaire disposée entre les deux couches 25 de substrat comprenant les canaux 21 de guidage couplés.

En particulier, cette couche 29 diélectrique intercalaire peut être un film adhésif ou une couche de colle permettant d'assembler les couches 25 de substrat l'une sur l'autre. Le film adhésif peut par exemple être constitué d'un tissu pré-imprégné de résine. La couche 29 diélectrique intercalaire présente par exemple un coefficient de permittivité diélectrique relative compris entre 2 et 4, plus particulièrement de l'ordre de 2,5. La couche 29 diélectrique intercalaire présente une épaisseur plus faible que l'épaisseur de chacune des deux couches 25 de substrat qu'elle relie. En particulier, l'épaisseur de la couche 29 diélectrique est par exemple inférieure à la longueur λ d'onde électromagnétique qui se propage dans cette même couche 29 diélectrique. Par exemple, pour transmettre une onde entre deux canaux de guidage couplé à une fréquence de 30GHz, la couche 29 diélectrique intercalaire présente une épaisseur inférieure à λ/10, de préférence inférieure à λ/100.

En variante, la couche 29 diélectrique intercalaire peut être formée d'une couche d'air. Cette couche d'air peut être non voulue, due à des erreurs de fabrication, en particulier lors de la fabrication de guides d'onde creux. Les couches 25 de substrat sont alors assemblées l'une à l'autre par un dispositif d'assemblage mécanique tel que des vis ou bien par pressage par exemple.

Le dispositif 28 de transition comprend également au moins un canal 30 d'adaptation s'étendant à partir des canaux de guidage couplés, chaque canal 30 d'adaptation s'étendant selon une direction longitudinale sécante à la direction de transmission, entre les deux couches 25 comprenant les deux canaux 21 de guidage couplés. En outre, chaque canal 30 d'adaptation est délimité par deux parois électriquement conductrices, dites parois 36 d'adaptation, espacées l'une de l'autre par la couche 29 diélectrique intercalaire. Chaque paroi 36 d'adaptation s'étend entre une couche 25 de substrat comprenant un canal 21 de guidage couplé et la couche 29 diélectrique intercalaire. Ainsi, dans certains modes de réalisation d'un guide d'onde selon l'invention, au moins un dispositif de transition comprend un unique canal d'adaptation s'étendant d'un côté uniquement à partir des canaux de guidage couplés, selon une direction longitudinale sécante à la direction de transmission.

En variante ou en combinaison, comme représenté sur les figures 1 à 6, au moins un dispositif de transition comprend au moins deux canaux d'adaptation s'étendant à l'opposé l'un de l'autre à partir des canaux de guidage couplés, chaque canal d'adaptation s'étendant selon une direction longitudinale sécante à la direction de transmission.

Chaque canal 30 d'adaptation s'étend selon une direction 31 longitudinale, sécante à la direction 22 de transmission, sur une longueur prédéterminée, dite longueur l d'adaptation, à partir des parois 23 de guidage des canaux 21 de guidage couplés au niveau des extrémités de couplage en regard l'une de l'autre des canaux 21 de guidage couplés, et en s'éloignant de ces canaux 21 de guidage couplés.

En particulier, un premier canal 30 d'adaptation du dispositif 28 de transition de deux canaux 21 de guidage couplés présente une première paroi 36 d'adaptation s'étendant orthogonalement à la direction 22 de transmission à partir d'une première paroi 23 de guidage d'un premier canal 21 de guidage couplé au niveau de son extrémité de couplage. Le premier canal 30 d'adaptation comprend également une deuxième paroi 36 d'adaptation s'étendant orthogonalement à la direction 22 de transmission à partir d'une première paroi 23 de guidage d'un deuxième canal 21 de guidage couplé au niveau de son extrémité de couplage, la première paroi 23 de guidage du premier canal 21 de guidage et la première paroi 23 de guidage du deuxième canal 21 de guidage étant placées d'un même côté du plan de transmission.

Un deuxième canal 30 d'adaptation du dispositif 28 de transition présente une première paroi 36 d'adaptation s'étendant orthogonalement à la direction 22 de transmission à partir d'une deuxième paroi 23 de guidage du premier canal 21 de guidage au niveau de son extrémité de couplage. Le premier canal 30 d'adaptation comprend également une deuxième paroi 36 d'adaptation s'étendant orthogonalement à la direction 22 de transmission à partir d'une deuxième paroi 23 de guidage du deuxième canal 21 de guidage au niveau de son extrémité de couplage.

Chaque paroi 36 d'adaptation peut être formée par une lame, dite lame 32 d'adaptation, électriquement conductrice. Chaque lame 32 d'adaptation s'étend selon la longueur l d'adaptation à partir d'une extrémité de couplage d'un canal 21 de guidage d'adaptation et présente une largeur égale à la largeur de cette extrémité de couplage de ce canal 21 de guidage. De préférence, une lame 32 conductrice d'adaptation est orthogonale à la direction 22 de transmission.

Les lames 32 d'adaptation peuvent être disposées contre les couches 25 de substrat diélectrique.

Dans une variante de réalisation représentée à la figure 2 un canal 21 de guidage couplé est délimité par deux parois 23 de guidage, chaque paroi 23 de guidage étant formée par une rangée de vias 27 juxtaposés de façon à former un guide d'onde à plaques parallèles. Les vias 27 des deux parois 23 de guidage sont de préférence symétriques les uns des autres par rapport au plan de transmission du canal 21 de guidage. Les vias 27 peuvent être orientés selon la direction 22 de transmission comme représenté figure 2 ou au contraire orthogonalement à la direction 22 de transmission comme représenté figure 3 selon le mode électromagnétique que l'on souhaite avoir dans le canal de guidage. Les vias 27 d'un canal 21 de guidage sont généralement intégrés dans une couche 25 de substrat diélectrique et en traversent l'épaisseur de part en part. En particulier, lorsqu'un canal de guidage est un guide d'onde à plaque parallèle, les vias sont orientés orthogonalement à la direction d'un champ *̅E̅*̅ relatif au mode électromagnétique que l'on souhaite avoir dans le canal de guidage.

Les vias 27 juxtaposés formant une paroi 23 de guidage sont espacés les uns des autres par une distance donnée, par exemple de l'ordre du diamètre des vias, de sorte qu'une rangée de vias est similaire à une paroi métallique par rapport à une transmission d'onde électromagnétique. En particulier l'agencement des vias 27 d'une paroi 23 de guidage est par exemple décrit par J. Hirokawa and M. Ando, "Single-layer feed waveguide consisting of posts for plane TEM wave excitation in parallel plates," IEEE Trans. Antennas Propag., vol. 46, no. 5, pp. 625-630, May 1998 et par D. Deslandes, K. Wu,"Accurate modeling, wave mechanisms, and design considerations of a substrate integrated waveguide".IEEE Trans. on Microwave Theory and Techniques, 2006, vol. 54,no. 6, pp. 2516-2526, ou encore par F. Foglia Manzillo et al., "A Multilayer LTCC Solution for Integrating 5G Access Point Antenna Modules," in IEEE Transactions on Microwave Theory and Techniques, 20 vol. 64, no. 7, pp. 2272-2283, July 2016..

Dans une variante de réalisation représentée à la figure 4 les canaux 21 de guidage sont délimités par deux plaques 26 métalliques parallèles entre elles et chaque paroi 36 d'adaptation de chaque canal 30 d'adaptation est formée par une rangée de vias 33 juxtaposés parallèles les uns aux autres et s'étendant selon la direction 31 longitudinale du canal 30 d'adaptation. Plus particulièrement, les vias 33 s'étendent le long de ladite couche 29 diélectrique intercalaire à partir d'une extrémité de couplage d'un canal 21 de guidage couplé.

Dans une variante de réalisation représentée à la figure 5, les canaux 21 de guidage sont délimités par deux plaques 26 métalliques parallèles entre elles et chaque paroi 36 d'adaptation de chaque canal 30 d'adaptation est formée par une rangée de vias 33 juxtaposés parallèles les uns aux autres et s'étendant orthogonalement à la direction 31 longitudinale du canal 30 d'adaptation et à la direction 22 de transmission.

Plus particulièrement, la figure 7 représente un schéma équivalent d'un guide d'onde multicouche selon l'invention présentant deux canaux de guidage couplés par deux canaux d'adaptation.

Les formules données ci-après sont valables pour des guides d'onde multicouche présentant deux canaux de guidage couplés de type guide d'onde à plaques parallèles et lorsque l'épaisseur de la couche diélectrique intercalaire est inférieure à la longueur d'onde des ondes électromagnétique dans les canaux de guidages.

Chaque canal 30 d'adaptation présente une charge terminale d'impédance Z_{R}, à son extrémité selon ladite direction longitudinale opposée aux canaux 21 de guidage couplés, qui a une valeur finie et non nulle, représentative des phénomènes de champs de franges et d'effets de radiation survenant aux extrémités de chaque canal d'adaptation opposées aux canaux de guidage. Cette charge terminale est équivalente à une résistance en parallèle à un condensateur à cette extrémité du canal d'adaptation. Cette charge terminale implique que chaque canal 30 d'adaptation n'est terminé ni par un court-circuit ni par un circuit ouvert.

Lorsque la permittivité relative *ε*_{*r*1} des couches 25 et la permittivité relative *ε*_{*r*2} de la couche 29 diélectrique intercalaire sont égales à 1, l'impédance Z_{R} de la charge terminale peut être donnée par la formule ${Z}_{R} = \frac{1}{G + jB} ,$Z_{R} où $G = \frac{1}{{Z}_{c 0}} ⋅ \frac{πt}{2 {λ}_{0}}$ et $B = \frac{1}{{Z}_{c 0}} ⋅ \frac{t}{{λ}_{0}} ln \left(\frac{2 {eλ}_{0}}{γt}\right) ,$ avec ${Z}_{c 0} = \frac{{η}_{0} t}{W} ,$ *η*₀ étant l'impédance d'une onde électromagnétique dans le vide, *e*∼2,718, *γ*∼1,781, *λ*₀ la longueur d'onde de l'onde transmise dans le vide, t étant l'épaisseur de la couche 29 de diélectrique intercalaire et W étant la largeur du canal d'adaptation (voir N. Marcuvitz, Waveguide Handbook, 3rd ed. New York, NY, USA: McGraw-Hill, 1951).

Afin d'optimiser la transmission de l'onde électromagnétique entre deux canaux de guidage, la longueur l d'adaptation de chaque canal d'adaptation, et donc d'au moins une paroi d'adaptation, est choisie pour obtenir une impédance d'entrée *Z_{AA'}*, *Z_{BB'}* de ce canal d'adaptation au moins sensiblement nulle. En particulier, l'impédance d'entrée *Z_{AA'}*, *Z_{BB'}* d'un canal d'adaptation est l'impédance Z_{R} de la charge terminale ramenée à l'entrée AA', *BB'* du canal d'adaptation. La valeur de l'impédance Z_{R} de cette charge terminale dépend en particulier de l'épaisseur et de la permittivité de la couche diélectrique intercalaire et de la permittivité des couches superposées formant des canaux de guidage.

L'impédance d'entrée *Z_{AA'}* et *Z_{BB'}* de chaque canal d'adaptation peut être définie par la formule ${Z}_{AA ′} = {Z}_{BB ′} = {Z}_{c 2} \frac{{Z}_{R} + {jZ}_{c 2} tan \left({β}_{2}l\right)}{{Z}_{c 2} + {jZ}_{R} tan \left({β}_{2}l\right)} ,$ où *Z*_{*c*2} est l'impédance caractéristique de chaque canal d'adaptation, avec ${Z}_{c 2} = \frac{{η}_{0} t}{\sqrt{{ε}_{r 2}} W} ,$ ${β}_{2} = \frac{2 π}{{λ}_{0}} \sqrt{{ε}_{r 2}} ,$ et *ε*_{*r*2} est la permittivité relative de la couche 29 diélectrique intercalaire.

Le coefficient de réflexion *S*₁₁ d'entrée d'un premier canal de guidage et le coefficient de réflexion *S*₂₂ de sortie d'un deuxième canal de guidage couplé au premier canal de guidage peuvent être obtenus par la formule : ${S}_{11} = {S}_{22} = \frac{{Z}_{AA ′}}{{Z}_{AA ′} + {Z}_{c 1}} ,$ où *Z*_{*c*1} est l'impédance caractéristique de chaque canal de guidage, avec ${Z}_{c 1} = \frac{{η}_{0} t}{\sqrt{{ε}_{r 1}} W} ,$ et *ε*_{*r*1} est la permittivité relative des couches 25.

L'ajustement de la longueur l d'adaptation de chaque canal d'adaptation permet d'obtenir une impédance faible, idéalement nulle (court-circuit), entre les deux canaux de guidage couplés de façon à améliorer la transmission d'une onde électromagnétique en minimisant en particulier les pertes d'énergie. Afin d'obtenir une impédance d'entrée nulle entre deux canaux de guidage couplés de type guide d'onde à plaques parallèles, la longueur l d'adaptation de chaque canal d'adaptation peut par exemple être choisie entre 0,1λ et 0,5λ, notamment entre 0,2λ et 0,3λ. Par conséquent, la conception d'un dispositif de transition selon l'invention est simple et rapide.

Les formules données ci-dessus sont valables que pour certains modes de réalisation selon l'invention dans lesquels un seul mode TEM se propage dans les canaux de guidage, les couches 25 de substrat présentent une même permittivité relative *ε*_{*r*1} et toutes les ondes se propagent selon la direction de propagation.

La figure 8 représente un autre schéma équivalent d'un guide d'onde multicouche selon l'invention présentant deux canaux de guidage couplés par deux canaux 30 d'adaptation. Ce schéma équivalent est valable pour toute épaisseur de la couche diélectrique intercalaire. Chaque canal 30 d'adaptation présente une charge terminale d'impédance Z_{R}, à son extrémité selon ladite direction longitudinale opposée aux canaux 21 de guidage couplés, qui a une valeur finie et non nulle, représentative des phénomènes de champs de franges et d'effets de radiation survenant aux extrémités de chaque canal d'adaptation opposées aux canaux de guidage. Cette charge terminale est équivalente à une résistance en parallèle à un condensateur à cette extrémité du canal d'adaptation. En outre, la région de transition entre les canaux d'adaptation et les canaux de guidage est considérée comme une jonction de quatre guides d'onde à quatre ports. Les coefficients d'une matrice [S] de répartition associée à cette jonction peuvent être obtenus par simulation numérique. La longueur l d'adaptation de chaque canal d'adaptation est ensuite déterminée à partir de ces coefficients.

La longueur de chaque canal 30 d'adaptation pouvant être calculée facilement, un dispositif 28 de transition peut être conçu rapidement et simplement.

Un guide d'onde multicouche selon le mode de réalisation représenté à la figure 9 comprend deux canaux 21 de guidage couplés parallélépipédiques. En particulier, chaque canal 21 de guidage couplé est délimité par quatre parois 23 de guidage parallèles deux à deux et orthogonales deux à deux. De tels canaux 21 de guidage forment ainsi des guides d'onde rectangulaires. Chaque paroi 23 de guidage est formée par une plaque 26 métallique. Le dispositif 28 de transition comprend alors quatre canaux 30 d'adaptation entre les deux canaux 21 de guidage. Les quatre canaux 30 d'adaptation sont orthogonaux deux à deux. En particulier, chaque paroi 36 d'adaptation d'un canal 30 d'adaptation est formée d'une lame métallique s'étendant à partir d'une paroi 23 de guidage d'un canal 21 de guidage couplé.

Dans une variante de réalisation, lorsque les canaux 21 de guidage couplés forment des guides d'onde rectangulaires, les parois 36 d'adaptation du dispositif 28 de transition peuvent êtres de parois périphériques des extrémités de couplage des canaux de guidage.

La longueur l d'adaptation de deux parois 36 d'adaptation d'un premier canal d'adaptation peut être différente de celle de deux parois 36 d'adaptation d'un deuxième canal d'adaptation orthogonal au premier canal d'adaptation.

Un dispositif 28 de transition selon l'invention permet d'améliorer la transmission d'une onde électromagnétique entre les canaux 21 de guidage couplés en minimisant les pertes d'énergie, ainsi que la réflexion des ondes électromagnétiques transmises entre deux canaux 21 de guidage couplés. En particulier, il permet d'obtenir dans les deux canaux 21 de guidage couplés séparés l'un de l'autre une transmission d'une onde électromagnétique similaire à celle qui serait obtenue avec un guide d'onde continu.

Dans l'ensemble des exemples décrits ci-dessous, la fréquence de l'onde électromagnétique transmise est de 30GHz. Les couches des guides d'onde multicouche comparés sont constituées d'un substrat de permittivité relative égale à 2,2. Les résultats ont été obtenus par simulation logicielle avec un logiciel de simulation 3D solveur électromagnétique, à savoir ANSYS HFSS®, commercialisé par la société ANSYS, Inc., Canonsburg, Pennsylvania, U.S.A.. D'autres logiciels de simulation tels que CST STUDIO SUITE®, commercialisé par la société CST of America®, Inc, Framingham, Massachussets, USA, ou COMSOL Multiphysics®, commercialisé par la société COMSOL, Inc., Burlington, Massachussets, USA, ou autres, peuvent être utilisés.

### EXEMPLE COMPARATIF 1

Avec un guide d'onde multicouche non conforme à l'invention comprenant deux canaux de guidage superposés en contact électriquement l'un avec l'autre, on obtient un coefficient de transmission de l'ordre de -0,01dB et un coefficient de réflexion de l'ordre de -70dB.

### EXEMPLE COMPARATIF 2

Avec le cas d'un guide d'onde multicouche non conforme à l'invention comprenant deux canaux de guidage superposés n'étant pas en contact électriquement, comprenant une couche diélectrique intercalaire constituée d'air de 100µm d'épaisseur entre deux couches du guide d'onde 20 multicouche et ne comprenant pas de dispositif 28 de transition selon l'invention, on obtient un coefficient de transmission de l'ordre de -4dB et un coefficient de réflexion de l'ordre de -5dB.

### EXEMPLE 3

Avec un guide d'onde multicouche selon le mode de réalisation de l'invention représenté à la figure 1, comprenant une couche 29 diélectrique intercalaire constituée d'air de 100µm d'épaisseur entre deux couches du guide d'onde 20 multicouche, et des lames 32 d'adaptation de longueur l d'adaptation égale à 2mm, on obtient un coefficient de transmission de l'ordre de - 0,04dB et un coefficient de réflexion de l'ordre de -45dB.

### EXEMPLE 4

Avec un guide d'onde multicouche selon le mode de réalisation de l'invention représenté à la figure 2 et pour une même configuration que celle décrite pour le guide d'onde multicouche selon l'invention de l'exemple 3, on obtient un coefficient de transmission de l'ordre de -0,05dB et un coefficient de réflexion de l'ordre de -44dB.

### EXEMPLE 5

Avec un guide d'onde multicouche selon le mode de réalisation de l'invention représenté à la figure 1 comprenant un film adhésif de 36µm et de permittivité relative de 2,6 comme couche 29 diélectrique intercalaire du dispositif 28 de transition, ainsi que des lames 32 d'adaptation de longueur l d'adaptation égale à 2mm, on obtient un coefficient de transmission de l'ordre de - 0,01dB et un coefficient de réflexion de l'ordre de -66dB.

### EXEMPLE 6

Dans le cas d'un guide d'onde multicouche tel que décrit dans l'exemple 3 et présentant comme représenté à la figure 6 un écart d'alignement de 0,2mm entre les deux canaux 21 de guidage couplés, on obtient un coefficient de transmission de l'ordre de -0,05dB et un coefficient de réflexion inférieure à -20dB.

Un dispositif 28 de transition selon l'invention est donc robuste vis-à-vis des défauts d'alignement des canaux 21 de guidage couplés, qui entraînent peu de perte d'énergie.

### EXEMPLE COMPARATIF 7

Avec un guide d'onde multicouche non conforme à l'invention comprenant deux canaux de guidage à section rectangulaire superposés en contact électriquement, chaque canal de guidage étant délimité par quatre parois de guidage orthogonales deux à deux, on obtient un coefficient de transmission de l'ordre de -0,03dB et un coefficient de réflexion de l'ordre de -85dB.

### EXEMPLE COMPARATIF 8

Avec un guide d'onde multicouche non conforme à l'invention comprenant deux canaux de guidage à section rectangulaire superposés qui ne sont pas en contact électriquement, comprenant une couche diélectrique intercalaire constituée d'air de 100µm d'épaisseur entre les deux canaux de guidage et ne comprennent pas de dispositif 28 de transition selon l'invention, chaque canal de guidage étant délimité par quatre parois de guidage orthogonales deux à deux, on obtient un coefficient de transmission de l'ordre de -3dB et un coefficient de réflexion de l'ordre de -5dB.

### EXEMPLE 9

Dans le cas d'un guide d'onde multicouche selon le mode de réalisation de l'invention représenté à la figure 8 comprenant une couche d'air de 100µm d'épaisseur à titre de couche 29 diélectrique intercalaire entre les deux couches 25 du guide d'onde 20 multicouche, ainsi que des lames 32 d'adaptation de longueurs l d'adaptation égales à 2,6mm pour deux premiers canaux d'adaptation opposés l'un à l'autre et 0,25mm pour deux autres canaux d'adaptation opposés l'un à l'autre et orthogonaux aux deux premiers canaux d'adaptation, on obtient un coefficient de transmission de l'ordre de -0,04dB et un coefficient de réflexion de l'ordre de -55dB.

Les figures 10 à 13 présentent des guides d'onde multicouche selon l'invention pouvant être utilisés comme bloc de base (assemblage de canaux de guidage couplés selon une forme de T, notamment pour les diviseurs de puissance, et de canaux de guidage couplés perpendiculaires l'un par rapport à l'autre) pour la conception de guides d'onde multicouche de structure plus complexe, d'antennes.

En particulier, la figure 10 présente un guide d'onde multicouche selon l'invention comprend deux couches 25 de substrat dont une première couche de substrat, dite couche de substrat inférieure, comprend un canal de guidage s'étendant selon une direction de transmission et une deuxième couche de substrat, dite couche de substrat supérieure, comprend un canal de guidage s'étendant orthogonalement à la direction de transmission. Le dispositif 28 de transition comprend deux canaux d'adaptation couplant le canal de guidage de la couche de substrat inférieure à une extrémité du canal de guidage de la couche de substrat supérieure. En particulier, la paroi d'adaptation du dispositif 28 de transition placée au contact de la face de couplage de la couche de substrat supérieure s'étend le long du canal de guidage de la couche de substrat supérieure de façon à le délimiter et à permettre le guidage d'une onde électromagnétique dans ce canal de guidage.

La figure 11 présente une variante de réalisation du guide d'onde multicouche de la figure 10, le dispositif 28 de transition comprenant un unique canal d'adaptation. En particulier, le guide d'onde multicouche comprend deux couches 25 de substrat. Une première couche de substrat, dite couche de substrat inférieure, comprend un canal de guidage s'étendant selon une direction de transmission. Une deuxième couche de substrat, dite couche de substrat supérieure, comprend un canal de guidage s'étendant orthogonalement à la direction de transmission. L'unique canal d'adaptation, couplant le canal de guidage de la couche de substrat inférieure à une extrémité du canal de guidage de la couche de substrat supérieure, s'étend orthogonalement à la direction de transmission à l'opposé du canal de guidage de la couche de substrat supérieure. Le canal de guidage de la couche de substrat supérieure est délimité par une paroi métallisée disposée entre la couche de substrat inférieure et la couche diélectrique intercalaire s'étendant le long des deux couches de substrat du guide d'onde multicouche de façon à permettre le guidage d'une onde électromagnétique dans le canal de guidage de la couche de substrat supérieure tout en assurant le contact électrique avec une paroi de guidage du canal de guidage de la couche de substrat inférieure. Le canal de guidage de la couche de substrat supérieure comprend donc en partie la couche diélectrique intercalaire.

La figure 12 présente un guide d'onde multicouche selon l'invention permettant d'obtenir un diviseur de puissance à une entrée et deux sorties. En particulier, le guide d'onde multicouche présente quatre couches 25 de substrat, une première couche de substrat comprenant un canal de guidage s'étendant selon une direction de transmission et étant relié à un canal de guidage d'une deuxième couche de substrat superposée à la première couche, ce dernier canal de guidage s'étendant orthogonalement à la direction de transmission. Une troisième couche de substrat superposée à la deuxième couche de substrat comprend également deux canaux de guidage couplés s'étendant selon la direction de transmission débouchant sur une face de couplage de la troisième couche de substrat. Un des canaux de guidage de la troisième couche de substrat étant relié à une extrémité du canal de guidage de la deuxième couche de substrat, et l'autre canal de guidage étant relié à une autre extrémité de ce canal de guidage. Une quatrième couche 25 de substrat comprend deux canaux de guidage couplé s'étendant selon la direction de transmission, l'un de ces canaux de guidage étant positionné en regard d'un canal de guidage de la troisième couche de substrat et l'autre canal de guidage couplé de la quatrième couche de substrat étant en regard de l'autre canal de guidage de la troisième couche de substrat. Un premier dispositif 28 de transition est respectivement placé entre un premier canal de guidage couplé de la quatrième couche de substrat et le canal de guidage couplé en regard de ce dernier de la troisième couche de substrat. Un deuxième dispositif 28 de transition est respectivement placé entre l'autre canal de guidage couplé de la quatrième couche de substrat et le canal de guidage couplé en regard de ce dernier de la troisième couche de substrat. En particulier, la couche 29 diélectrique intercalaire est placée entre la troisième couche de substrat et la quatrième couche de substrat. Les dispositifs 28 de transition comprennent deux canaux d'adaptation. En outre, les canaux d'adaptation sont orthogonaux à la direction de transmission.

La figure 13 présente un guide d'onde multicouche selon une variante de réalisation de la figure 12. Le guide d'onde multicouche présente deux couches 25 de substrat, une première couche de substrat, dite couche de substrat inférieure, comprenant un premier canal de guidage s'étendant selon une direction de transmission et étant relié à un deuxième canal de guidage de la couche de substrat inférieure orthogonal à la direction de transmission. Une deuxième couche de substrat, dite couche de substrat supérieure, comprend deux canaux de guidage.

Un premier canal de guidage de la couche de substrat supérieure est couplé avec une extrémité du deuxième canal de guidage de la couche de substrat inférieure. Le deuxième canal de guidage est couplé à l'autre extrémité du deuxième canal de guidage de la couche de substrat inférieure. Pour ce faire, les canaux de guidage de la couche de substrat supérieure sont positionnés en regard des extrémités du deuxième canal de guidage de la couche de substrat inférieure. Un premier dispositif 28 de transition est placé entre le premier canal de guidage couplé de la couche de substrat supérieure et le deuxième canal de guidage de la couche de substrat inférieure. Un deuxième dispositif 28 de transition est placé entre le deuxième canal de guidage couplé de la couche de substrat supérieure et le deuxième canal de guidage de la couche de substrat inférieure. Les dispositifs 28 de transition comprennent deux canaux d'adaptation. Les deux dispositifs 28 de transition présente une paroi d'adaptation commune entre les extrémités du deuxième canal de guidage de la couche de substrat inférieure de façon à délimiter ce deuxième canal de guidage et permettre le guidage d'une onde électromagnétique dans ce deuxième canal de guidage entre ses extrémités. En particulier, la paroi d'adaptation commune est une paroi métallisée placée sur la couche de substrat inférieure.

La figure 14 présente un guide d'onde multicouche selon l'invention comprenant cinq couches de substrat superposées les unes sur les autres permettant d'obtenir un réseau d'alimentation dit en chandelier (voir par exemple US 7 432 871). Un canal de guidage, s'étendant selon une direction de transmission, de la première couche de substrat est couplé par un dispositif de transition à un canal de guidage, s'étendant orthogonalement à la direction de transmission, d'une deuxième couche de substrat à la première couche de substrat. Le dispositif de transition entre la première et la deuxième couche de substrat comprend deux canaux d'adaptation. Chacun de ces canaux d'adaptation présente une paroi d'adaptation s'étendant le long du canal de guidage de la deuxième couche de substrat de façon à le délimiter. Une première extrémité du canal de guidage de la deuxième couche de substrat est couplée par un dispositif de transition à un premier canal de guidage, s'étendant selon la direction de transmission, d'une troisième couche de substrat. Une deuxième extrémité du canal de guidage de la deuxième couche de substrat est couplée par un autre dispositif de transition à un deuxième canal de guidage, s'étendant selon la direction de transmission, de la troisième couche de substrat. Les dispositifs de transition entre la deuxième et la troisième couches de substrat présentent chacun deux canaux d'adaptation, tel que représenté à la figure 11. Un premier canal de guidage de la troisième couche de substrat est couplé à une première extrémité d'un premier canal de guidage, s'étendant orthogonalement à la direction de transmission, d'une quatrième couche de substrat, comme représenté à la figure 12. De même, un deuxième canal de guidage de la troisième couche de substrat est couplé à une première extrémité d'un deuxième canal de guidage, s'étendant orthogonalement à la direction de transmission, d'une quatrième couche de substrat. Une deuxième extrémité du premier canal de guidage de la quatrième couche de substrat est couplée par un dispositif de transition à un premier canal de guidage, s'étendant selon la direction de transmission, d'une cinquième couche de substrat. En outre, une deuxième extrémité du deuxième canal de guidage de la quatrième couche de substrat est couplée par un dispositif de transition à un deuxième canal de guidage, s'étendant selon la direction de transmission, de la cinquième couche de substrat. En particulier, chaque dispositif de transition entre la quatrième et la cinquième couche de substrat comprend deux canaux d'adaptation. Chaque canal de guidage de la quatrième couche de substrat est délimité par une paroi d'adaptation du canal d'adaptation auquel il est associé.

Un guide d'onde 20 multicouche selon l'invention peut être incorporé dans une antenne tel que représenté à la figure 15. L'antenne est réalisée en ajoutant des fentes rayonnantes sur la face supérieure du guide d'onde 20 multicouche représenté à la figure 14 par exemple.

La figure 16 présente une variante de réalisation du guide d'onde multicouche de la figure 14. Ce guide d'onde multicouche diffère de celui présenté à la figure 14 en ce que les dispositifs de transition entre la première couche de substrat et la deuxième couche de substrat, entre la troisième couche de substrat et la quatrième couche de substrat et entre la quatrième couche de substrat et la cinquième couche de substrat comprennent un unique canal d'adaptation.

Un guide d'onde 20 multicouche selon l'invention dont les couches 25 sont des plaques de fabrication de circuit imprimé (PCB) peut être fabriqué en gravant les parois 36 d'adaptation des canaux 30 d'adaptation sur l'épaisseur de matériau électriquement conducteur appliquée sur au moins une face principale du substrat de chaque couche 25. Ainsi, chaque paroi 36 d'adaptation est formée du matériau électriquement conducteur des couches 25. Les parois 23 de guidage, formées de vias 27 ou de plaques 26 métalliques sont fabriqués dans les couches 25 du guide d'onde multicouche par des méthodes connus de l'homme du métier. Lorsque la fabrication des parois 36 d'adaptation et des parois 23 de guidage sur chaque couche 25 du guide d'onde 20 multicouche est terminée, les couches 25 du guide d'onde 20 multicouche sont assemblées en interposant une couche 29 diélectrique intercalaire (film adhésif ou couche d'air) entre chacune d'elles.

Un guide d'onde 20 multicouche selon l'invention peut également être réalisé par fabrication additive de couches en matériau polymère et par dépôt d'un matériau électriquement conducteur sur au moins une surface des couches en matériau polymère. Les parois 36 d'adaptation des canaux 30 d'adaptation sont ensuite gravées sur l'épaisseur de matériau électriquement conducteur appliquée. Les couches, une fois gravées, sont ensuite assemblées entre elles par collage à l'aide d'un film adhésif.

Un guide d'onde 20 multicouche selon l'invention peut également être réalisé à partir de pièces métalliques délimitant les canaux de guidage et les canaux d'adaptation. L'espace entre les pièces métalliques définissant les canaux de guidage ou bien les canaux d'adaptation peut être rempli par de l'air ou bien une mousse diélectrique.

Un guide d'onde 20 multicouche selon l'invention peut donc être fabriqué avec des méthodes connus de l'homme du métier. La fabrication d'un guide d'onde 20 multicouche est ainsi simple et rapide à mettre en œuvre.

Par ailleurs, un tel procédé de fabrication peut être mis en œuvre pour une production en série de guides d'onde multicouche selon l'invention.

En outre, la tolérance aux défauts de fabrication d'un guide d'onde 20 multicouche selon l'invention permet de faciliter la fabrication en acceptant une marge de non-alignement des canaux de guidage couplés.

L'invention concerne donc un guide d'onde 20 multicouche comprenant un dispositif 28 de transition de deux canaux 21 de guidage se prolongeant d'un guide d'onde 20 multicouche, chaque canal 21 de guidage comprenant au moins deux parois électriquement conductrices. Le dispositif 28 de transition permet d'améliorer la transmission des ondes électromagnétiques entre les canaux 21 de guidage, le dispositif 28 de transition comprenant au moins un canal 30 d'adaptation, chaque canal 30 d'adaptation étant délimité par deux parois électriquement conductrices.

Un guide d'onde multicouche, un procédé de fabrication d'un tel guide d'onde multicouche et une antenne selon l'invention peuvent faire l'objet de nombreuses variantes de réalisation par rapport aux modes de réalisations représentés sur les figures.

En particulier, chaque paroi de guidage peut être formée d'une pluralité de rangées juxtaposées de vias. Par exemple, le canal 21 de guidage peut être délimité par quatre parois 23 de guidage, chaque paroi 23 de guidage étant formée d'au moins une rangée, notamment au moins deux rangées adjacentes dont les vias d'une rangée sont décalés selon la direction de transmission par rapport aux vias d'une autre rangée de cette paroi 23 de guidage, par exemple par trois rangées adjacentes de vias 27 placés en quinconce.

En outre, un guide d'onde multicouche selon l'invention peut comprendre des parois de guidages formées par au moins une rangée de vias et des parois d'adaptation formées par au moins une autre rangée de vias.

Un guide d'onde 20 multicouche selon l'invention peut être utilisé afin de concevoir des radars, des systèmes satellitaires, des circuits et des antennes à guides d'ondes multicouche opérantes jusqu'à des ondes millimétriques. En particulier, un guide d'onde 20 multicouche selon l'invention permet notamment de réaliser des antennes selon une structure de type CTS telle que représentée figure 15.

## Revendications

1. Guide d'onde (20) électromagnétique multicouche comprenant plusieurs couches (25) superposées formant des canaux (21) de guidage d'une onde électromagnétique, et au moins un dispositif (28) de transition comprenant au moins une couche (29) diélectrique intercalaire entre deux canaux (21) de guidage, dits canaux de guidage couplés, se prolongeant selon une direction (22) de transmission d'une onde électromagnétique entre ces canaux (21) de guidage couplés via le dispositif (28) de transition,
- chaque dispositif (28) de transition comprend au moins un canal d'adaptation s'étendant à partir des canaux (21) de guidage couplés, selon une direction (31) longitudinale sécante à la direction (22) de transmission,
- chaque canal (30) d'adaptation est délimité par au moins deux parois électriquement conductrices, dites parois (36) d'adaptation, espacées l'une de l'autre par ladite couche (29) diélectrique intercalaire dudit dispositif (28) de transition, chaque paroi (36) d'adaptation s'étendant selon la direction (31) longitudinale le long de ladite couche (29) diélectrique intercalaire à partir d'une extrémité, dite extrémité de couplage, d'un canal (21) de guidage couplé, et au moins une paroi d'adaptation s'étendant selon la direction (31) longitudinale sur une longueur choisie entre 0.1 λ et 0.5 λ pour obtenir une impédance, dite impédance d'entrée, au moins sensiblement nulle entre les parois (36) d'adaptation de ce canal (30) d'adaptation au niveau des extrémités de couplage des canaux (21) de guidage couplés pour optimiser la transmission d'une onde électromagnétique entre les deux canaux (21) de guidage couplés.

2. Guide d'onde selon la revendication 1, **caractérisé en ce que** la direction (31) longitudinale de chaque canal d'adaptation est orthogonale à la direction (22) de transmission.

3. Guide d'onde selon l'une quelconque des revendications 1 ou 2, **caractérisé en ce qu'**au moins une paroi (36) d'adaptation d'au moins un canal (30) d'adaptation est une lame (32) métallique.

4. Guide d'onde selon l'une des revendications 1 à 3, **caractérisé en ce qu'**au moins une paroi (36) d'adaptation d'au moins un canal (30) d'adaptation est formée d'une pluralité de vias (33) électriquement conducteurs juxtaposés parallèles les uns aux autres.

5. Guide d'onde selon la revendication 4, **caractérisé en ce que** les vias (33) s'étendent le long de ladite couche (29) diélectrique intercalaire à partir d'une extrémité de couplage d'un canal (21) de guidage couplé.

6. Guide d'onde selon la revendication 4, **caractérisé en ce que** les vias (33) s'étendent le long de ladite couche (29) diélectrique intercalaire orthogonalement à la direction (31) longitudinale du canal (30) d'adaptation et à la direction (22) de transmission.

7. Guide d'onde selon l'une des revendications 1 à 6, **caractérisé en ce que** la couche (29) diélectrique intercalaire est interposée entre deux desdites couches (25) superposées dans lesquelles s'étendent les canaux (21) de guidage couplés et **en ce que** chaque paroi (32) d'adaptation s'étend entre la couche (29) diélectrique intercalaire et l'une des précédentes couches (25) superposées.

8. Guide d'onde selon l'une des revendications 1 à 7, **caractérisé en ce que** chaque canal (21) de guidage couplé est délimité par au moins deux parois électriquement conductrices, dites parois (23) de guidage, espacées l'une de l'autre.

9. Guide d'onde selon l'une des revendications 1 à 8, **caractérisé en ce que** chaque canal (21) de guidage couplé est délimité par des parois (23) de guidage parallèles deux à deux et agencées pour former une section droite transversale polygonale du canal (21) de guidage couplé.

10. Guide d'onde selon l'une quelconque des revendications 1 à 9, **caractérisé en ce qu'**au moins un dispositif (28) de transition comprend au moins deux canaux d'adaptation s'étendant à l'opposé l'un de l'autre.

11. Antenne **caractérisée en ce qu'**elle comprend au moins un guide d'onde selon l'une des revendications 1 à 10.

12. Procédé de fabrication d'un guide d'onde (20) électromagnétique multicouche comprenant plusieurs couches (25) superposées formant des canaux (21) de guidage d'une onde électromagnétique, et au moins un dispositif (28) de transition comprenant au moins une couche (29) diélectrique intercalaire entre deux canaux (21) de guidage, dits canaux de guidage couplés, se prolongeant selon une direction (22) de transmission d'une onde électromagnétique entre ces canaux (21) de guidage couplés via le dispositif (28) de transition, le dispositif (28) de transition est fabriqué de sorte que :
- chaque dispositif (28) de transition comprend au moins un canal d'adaptation s'étendant à partir des canaux (21) de guidage couplés, selon une direction (31) longitudinale sécante à la direction (22) de transmission,
- chaque canal (30) d'adaptation est délimité par au moins deux parois électriquement conductrices, dites parois (36) d'adaptation, espacées l'une de l'autre par ladite couche (29) diélectrique intercalaire dudit dispositif (28) de transition, chaque paroi (36) d'adaptation s'étendant selon la direction (31) longitudinale le long de ladite couche (29) diélectrique intercalaire à partir d'une extrémité, dite extrémité de couplage, d'un canal (21) de guidage couplé, et au moins une paroi d'adaptation s'étendant selon la direction (31) longitudinale sur une longueur choisie entre 0.1 λ et 0.5 λ pour obtenir une impédance, dite impédance d'entrée, au moins sensiblement nulle entre les parois (36) d'adaptation de ce canal (30) d'adaptation au niveau des extrémités de couplage des canaux (21) de guidage couplés pour optimiser la transmission d'une onde électromagnétique entre les deux canaux (21) de guidage couplés.

## Patentansprüche

1. Mehrschichtiger, elektromagnetischer Wellenleiter (20), umfassend mehrere übereinander gelagerte Schichten (25), die Leitkanäle (21) für eine elektromagnetische Welle bilden, und mindestens eine Übergangsvorrichtung (28), umfassend mindestens eine dielektrische Zwischenschicht (29) zwischen zwei Leitkanälen (21), so genannten gekoppelten Leitkanälen, die sich gemäß einer Übertragungsrichtung (22) einer elektromagnetischen Welle zwischen diesen gekoppelten Leitkanälen (21) über die Übergangsvorrichtung (28) verlängern,
- wobei jede Übertragungsvorrichtung (28) mindestens einen Anpassungskanal umfasst, der sich ausgehend von den gekoppelten Leitkanälen (21) erstreckt, gemäß einer Längsrichtung (31), die sich mit der Übertragungsrichtung (22) schneidet,
- wobei jeder Anpassungskanal (30) von mindestens zwei elektrisch leitenden Wänden begrenzt ist, so genannten Anpassungswänden (36), die durch die dielektrische Zwischenschicht (29) der Übergangsvorrichtung (28) voneinander beabstandet sind, wobei sich jede Anpassungswand (36) gemäß der Längsrichtung (31) entlang der dielektrischen Zwischenschicht (29) ausgehend von einem Ende, so genannten Kopplungsende, eines gekoppelten Leitkanals (21) erstreckt, und wobei sich mindestens eine Anpassungswand gemäß der Längsrichtung (31) auf einer Länge erstreckt, die zwischen 0,1 A und 0,5 A gewählt ist, um eine Impedanz, so genannte Eingangsimpedanz, die mindestens im Wesentlichen null ist, zwischen den Anpassungswänden (36) dieses Anpassungskanals (30) auf Höhe der Kopplungsenden der gekoppelten Leitkanäle (21) zu erhalten, um die Übertragung einer elektromagnetischen Welle zwischen den zwei gekoppelten Leitkanälen (21) zu optimieren.

2. Wellenleiter nach Anspruch 1, **dadurch gekennzeichnet, dass** die Längsrichtung (31) jedes Anpassungskanals senkrecht zu der Übertragungsrichtung (22) ist.

3. Wellenleiter nach einem der Ansprüche 1 oder 2, **dadurch gekennzeichnet, dass** mindestens eine Anpassungswand (36) mindestens eines Anpassungskanals (30) ein Metallblatt (32) ist.

4. Wellenleiter nach einem der Ansprüche 1 bis 3, **dadurch gekennzeichnet, dass** mindestens eine Anpassungswand (36) mindestens eines Anpassungskanals (30) aus einer Vielzahl von zueinander parallelen, nebeneinanderliegenden, elektrisch leitenden Durchkontaktierungen (33) gebildet ist.

5. Wellenleiter nach Anspruch 4, **dadurch gekennzeichnet, dass** sich die Durchkontaktierungen (33) entlang der dielektrischen Zwischenschicht (29) ausgehend von einem Kopplungsende eines gekoppelten Leitkanals (21) erstrecken.

6. Wellenleiter nach Anspruch 4, **dadurch gekennzeichnet, dass** sich die Durchkontaktierungen (33) entlang der dielektrischen Zwischenschicht (29) senkrecht zu der Längsrichtung (31) des Anpassungskanals (30) und zu der Übertragungsrichtung (22) erstrecken.

7. Wellenleiter nach einem der Ansprüche 1 bis 6, **dadurch gekennzeichnet, dass** die dielektrische Zwischenschicht (29) zwischen zwei der übereinander gelagerten Schichten (25) eingefügt ist, in denen sich die gekoppelten Leitkanäle (21) erstrecken, und dadurch, dass sich jede Anpassungswand (32) zwischen der dielektrischen Zwischenschicht (29) und einer der vorhergehenden, übereinander gelagerten Schichten (25) erstreckt.

8. Wellenleiter nach einem der Ansprüche 1 bis 7, **dadurch gekennzeichnet, dass** jeder gekoppelte Leitkanal (21) von mindestens zwei elektrisch leitenden Wänden, so genannten Leitwänden (23) begrenzt ist, die voneinander beabstandet sind.

9. Wellenleiter nach einem der Ansprüche 1 bis 8, **dadurch gekennzeichnet, dass** jeder gekoppelte Leitkanal (21) von Leitwänden (23) begrenzt ist, die paarweise parallel und angeordnet sind, um einen vieleckigen, querverlaufenden, geraden Querschnitt des gekoppelten Leitkanals (21) zu bilden.

10. Wellenleiter nach einem der Ansprüche 1 bis 9, **dadurch gekennzeichnet, dass** mindestens eine Übergangsvorrichtung (28) mindestens zwei Anpassungskanäle umfasst, die sich einander gegenüberliegend erstrecken.

11. Antenne, **dadurch gekennzeichnet, dass** sie mindestens einen Wellenleiter nach einem der Ansprüche 1 bis 10 umfasst.

12. Verfahren zur Herstellung eines mehrschichtigen, elektromagnetischen Wellenleiters (20), umfassend mehrere übereinander gelagerte Schichten (25), die Leitkanäle (21) für eine elektromagnetische Welle bilden, und mindestens eine Übergangsvorrichtung (28), umfassend mindestens eine dielektrische Zwischenschicht (29) zwischen zwei Leitkanälen (21), so genannten gekoppelten Leitkanälen, die sich gemäß einer Übertragungsrichtung (22) einer elektromagnetischen Welle zwischen diesen gekoppelten Leitkanälen (21) über die Übergangsvorrichtung (28) verlängern,
wobei die Übergangsvorrichtung (28) so hergestellt ist, dass:
- jede Übertragungsvorrichtung (28) mindestens einen Anpassungskanal umfasst, der sich ausgehend von den gekoppelten Leitkanälen (21) erstreckt, gemäß einer Längsrichtung (31), die sich mit der Übertragungsrichtung (22) schneidet,
- jeder Anpassungskanal (30) von mindestens zwei elektrisch leitenden Wänden begrenzt ist, so genannten Anpassungswänden (36), die durch die dielektrische Zwischenschicht (29) der Übergangsvorrichtung (28) voneinander beabstandet sind, wobei sich jede Anpassungswand (36) gemäß der Längsrichtung (31) entlang der dielektrischen Zwischenschicht (29) ausgehend von einem Ende, so genannten Kopplungsende, eines gekoppelten Leitkanals (21) erstreckt, und wobei sich mindestens eine Anpassungswand gemäß der Längsrichtung (31) auf einer Länge erstreckt, die zwischen 0,1 λ und 0,5 λ gewählt ist, um eine Impedanz, so genannte Eingangsimpedanz, die mindestens im Wesentlichen null ist, zwischen den Anpassungswänden (36) dieses Anpassungskanals (30) auf Höhe der Kopplungsenden der gekoppelten Leitkanäle (21) zu erhalten, um die Übertragung einer elektromagnetischen Welle zwischen den zwei gekoppelten Leitkanälen (21) zu optimieren.

## Claims

1. A multilayer electromagnetic waveguide (20) comprising several superimposed layers (25) forming channels (21) for guiding an electromagnetic wave, and at least one transition device (28) comprising at least one interlayer dielectric layer (29) between two guiding channels (21), called coupled guiding channels, prolonging according to a transmission direction (22) of an electromagnetic wave between these coupled guiding channels (21) via the transition device (28):
- each transition device (28) comprises at least one adaptation channel extending from the coupled guiding channels (21), according to a longitudinal direction (31) intersecting the transmission direction (22),
- each adaptation channel (30) is delimited by at least two electrically conductive walls, called adaptation walls (36), spaced from one another by said interlayer dielectric layer (29) of said transition device (28), each adaptation wall (36) extending according to the longitudinal direction (31) along said interlayer dielectric layer (29) from an end, called coupling end, of a coupled guiding channel (21), and at least one adaptation wall extending according to the longitudinal direction (31) over a length selected between 0.1λ and 0.5λ to obtain an impedance, called input impedance, at least substantially zero between the adaptation walls (36) of this adaptation channel (30) at the coupling ends of the coupled guiding channels (21) to optimize the transmission of an electromagnetic wave between the two coupled guiding channels (21).

2. The waveguide according to claim 1, **characterized in that** the longitudinal direction (31) of each adaptation channel is orthogonal to the transmission direction (22).

3. The waveguide according to any one of claims 1 or 2, **characterized in that** at least one adaptation wall (36) of at least one adaptation channel (30) is a metal blade (32).

4. The waveguide according to any of claims 1 to 3, **characterized in that** at least one adaptation wall (36) of at least one adaptation channel (30) is formed of a plurality of electrically conductive vias juxtaposed parallel to each other.

5. The waveguide according to claim 4, **characterized in that** the vias (33) extend along said interlayer dielectric layer (29) from a coupling end (21) of a coupled guiding channel.

6. The waveguide according to claim 4, **characterized in that** the vias (33) extend along said interlayer dielectric layer (29) orthogonally to the longitudinal direction (31) of the adaptation channel (30) and to the transmission direction (22).

7. The waveguide according to any of claims 1 to 6, **characterized in that** the interlayer dielectric layer (29) is interposed between two of said superimposed layers (25) in which the coupled guiding channels (21) extend and **in that** each adaptation wall (32) extends between the interlayer dielectric layer (29) and one of the preceding superimposed layers (25).

8. The waveguide according to any of claims 1 to 7, **characterized in that** each coupled guiding channel (21) is delimited by at least two electrically conductive walls spaced from one another, called guiding walls (23).

9. The waveguide according to any of claims 1 to 8, **characterized in that** each coupled guiding channel (21) is delimited by guiding walls (23) parallel in pairs and arranged to form a polygonal transverse straight section of the coupled guiding channel (21).

10. The waveguide according to any one of claims 1 to 9, **characterized in that** at least one transition device (28) comprises at least two adaptation channels extending opposite one another.

11. An antenna **characterized in that** it comprises at least one waveguide according to any of claims 1 to 10.

12. A method for manufacturing a multilayer electromagnetic waveguide (20) comprising several superimposed layers (25) forming channels (21) for guiding an electromagnetic wave, and at least one transition device (28) comprising at least one interlayer dielectric layer (29) between two guiding channels (21), called coupled guiding channels, prolonging according to a transmission direction (22) of an electromagnetic wave between these coupled guiding channels (21) via the transition device (28), the transition device (28) is manufactured so that:
- each transition device (28) comprises at least one adaptation channel extending from the coupled guiding channels (21), according to a longitudinal direction (31) intersecting the transmission direction (22),
- each adaptation channel (30) is delimited by at least two electrically conductive walls, called adaptation walls (36), spaced from one another by said interlayer dielectric layer (29) of said transition device (28), each adaptation wall (36) extending according to the longitudinal direction (31) along said interlayer dielectric layer (29) from an end, called coupling end, of a coupled guiding channel (21), and at least one adaptation wall extending in the longitudinal direction (31) over a length selected between 0.1λ and 0.5λ to obtain an impedance, called input impedance, at least substantially zero between the adaptation walls (36) of this adaptation channel (30) at the coupling ends of the coupled guiding channels (21) to optimize the transmission of an electromagnetic wave between the two coupled guiding channels (21).
